# FASCICULE DE BREVET EUROPEEN

(11) **EP 0 137 086 B1**
(45) Date de publication et mention de la délivrance du brevet: **27.08.1986**
(21) Numéro de dépôt: 83401981.2
(22) Date de dépôt: 11.10.1983
(51) Int. Cl.: E04B 5/60

(54) **Dispositif de montage d'un faux plafond constitué d'une nappe tendue horizontalement**
Bauvorrichtung einer aufgehängten Decke aus einer horizontal gespannten Folie
Device for applying a false ceiling composed of a horizontally tensioned sheet

(43) Date de publication de la demande: 17.04.1985
(73) Titulaire: Scherrer, Fernand, F-68170 Rixheim (FR)
(72) Inventeur: Scherrer, Fernand, F-68170 Rixheim (FR)
(74) Mandataire: Bruder, Michel

## Description

La présente invention concerne un dispositif de montage d'un faux plafond constitué d'une nappe tendue horizontalement.

On connaît déjà des faux plafonds qui comprennent, d'une part, un cadre horizontal fixé à la partie supérieure des murs d'un local, ce cadre étant formé par une lisse extérieure constituée elle-même de profilés aboutés, et, d'autre part, une nappe tendue horizontalement à l'intérieur de ce cadre, cette nappe étant constituée par une feuille de matière plastique ou une toile. La nappe est maintenue tendue du fait de l'accrochage, sur la lisse, d'une bordure solidaire de la nappe et qui présente en section droite l'aspect d'un crochet venant s'agripper sur un épaulement.

Le dispositif de montage d'un faux plafond de ce genre s'est révélé satisfaisant tant que la surface de la pièce devant en être équipée n'est pas trop importante et que le poids de la matière constituant la nappe au mètre carré n'est pas trop élevé. En effet, dans le cas d'une nappe relativement pesante, cette nappe se trouve présenter une flèche relativement importante au centre de la pièce, même si on exerce une traction importante sur les bords de cette nappe, à l'endroit où elle est accrochée à la lisse périphérique. Pour remédier à cet inconvénient, on a déjà envisagé de fixer au plafond, en position médiane, un profilé formant support intermédiaire et auquel sont accrochés les bords de deux lés adjacents. Toutefois, une telle solution présente l'inconvénient de laisser apparaître, au milieu du faux plafond, le profilé constituant le support intermédiaire, ce qui nuit évidemment à l'esthétique de l'ensemble de la pièce.

La présente invention vise à remédier principalement à cet inconvénient en procurant un dispositif de montage de conception particulièrement simple permettant d'obtenir une nappe parfaitement tendue quels que soient la surface de la pièce devant être équipée du faux plafond et le poids de la nappe.

A cet effet, ce dispositif de montage d'un faux plafond constitué d'une nappe tendue, comprenant une lisse extérieure constituée de profilés fixés à la partie supérieure des murs et présentant un épaulement sur lequel vient s'agripper une bordure en forme de crochet solidaire de la nappe, est caractérisé en ce que la nappe est constituée d'au moins deux lés parallèles et adjacents reliés l'un à l'autre le long d'une ligne de jonction située à une certaine distance des bords libres des deux lés de rsanière à laisser libre, à partir de cette ligne de jonction, une languette constituée de deux zones marginales libres des deux lés, et en ce que des moyens intermédiaires d'accrochage de la nappe au plafond sont fixés à celui-ci, au-dessus de la ou des lignes de jonction entre lés adjacents pour supporter la ou les languettes formant éléments de suspension intermédiaires entre la nappe et les moyens d'accrochage fixés au plafond.

Le dispositif suivant l'invention offre l'avantage qu'il permet de maintenir en position parfaite horizontale une nappe de toile ou de matière plastique même sur une très grande surface, sans que cette nappe, quel que soit son poids, n'accuse une flèche importante inesthétique. Par ailleurs, il permet également de monter un faux plafond suivant le profil du plafond lui-même, lorsque ce dernier n'est pas totalement horizontal.

On décrira ci-après, à titre d'exemples non limitatifs, diverses formes d'exécution de la présente invention en référence au dessin annexé sur lequel:
La figure 1 est une vue en coupe verticale d'un faux plafond monté au moyen du dispositif suivant l'invention.
Les figures 2 et 3 sont des vues en perspective partielle de variante de réalisation des moyens d'accrochage au plafond.
La figure 4 est une vue en coupe verticale d'une variante d'exécution des moyens d'accrochage au plafond.
La figure 5 est une vue en perspective d'une autre variante d'exécution des moyens d'accrochage au plafond.
La figure 6 est une vue en coupe verticale illustrant la possibilité de monter un faux plafond adapté à un plafond qui n'est pas totalement horizontal.

Sur la figure 1 est représenté un faux plafond 1 qui est monté sous le plafond horizontal 2 d'une pièce. Ce faux plafond 1 comprend une lisse extérieure 3 qui s'étend horizontalement et qui est constituée de profilés aboutés, fixés au mur 4, pour former un cadre périphérique horizontal. Au centre de ce cadre s'étend une nappe horizontale qui, dans la forme d'exécution non limitative représentée sur le dessin, est constituée de deux lés parallèles adjacents 5 et 6. Les lés-5 5 et 6 constituant la nappe peuvent être constitués par une toile ou une feuille de matière plastique telle que le chlorure de polyvinyle. Les lés 5 et 6 présentent chacun une forme rectangulaire et ils comportent sur l'un de leurs grands côtés et leurs deux petits côtés une bordure 7 en forme de harpon ou de crochet. Cette bordure est avantageusement réalisée en matière plastique filée et qui est soudée sur le bord de chacun des lés 5 et 6. Cette bordure 7 formant crochet vient s'agripper sur un épaulement 8 de la lisse 3, pour assurer la mise sous tension et le maintien tendu de la nappe constituée par les deux lés 5 et 6.

Pour obtenir une nappe tendue parfaitement horizontale, quels que soient la surface de la pièce et le poids de la matière constituant la nappe, il est- prévu, suivant l'invention, de suspendre la nappe au plafond 2 en une ou plusieurs zones intermédiaires. A cet effet, les lés 5 et 6 présentent chacun un bord libre respectif 5a, 6a, c'est-à-dire dépourvu d'une bordure 7 en forme de crochet, ce bord libre s'étendant suivant l'un des grands côtés de chacun des lés. Les deux lés 5 et 6 sont reliés l'un à l'autre le long d'une ligne de jonction 9 qui est située à une certaine distance des bords libres 5a et 6a des deux lés 5 et 6, de manière à laisser libre, à partir de cette ligne de jonction 9, une languette 10 constituée par les deux zones marginales libres des deux lés 5 et 6. Par ailleurs, le dispositif de montage suivant l'invention comporte des moyens intermédiaires 11 d'accrochage de la nappe 5, 6 au plafond 2, ces moyens 11 étant disposés au-dessus de la ligne de jonction entre les lés 5 et 6. Dans la forme d'exécution non limitative représentée sur la figure 1, les moyens d'accrochage 11 sont constitués par des crochets verticaux qui sont fixés, à leurs extrémités supérieures, au plafond 2 et dont les parties inférieures recourbées passent à travers des trous ménagés, à des intervalles appropriés, dans la languette 10. Cette languette 10 se trouve être ainsi supportée par les crochets 18 et elle constitue un élément de suspension intermédiaire entre ces crochets 11 et la nappe 5, 6. On obtient de ce fait une tenue parfaite de la nappe 5, 6 dans sa partie centrale.

La jonction entre les deux lés 5 et 6 peut être effectuée de toute manière appropriée, par exemple par soudage s'il s'agit de feuilles de matière plastique, couture, agrafage, etc.

Les figures 2 à 5 illustrent diverses formes d'exécution non limitatives des moyens intermédiaires permettant d'accrocher la nappe au plafond 2.

Sur la figure 2, ces moyens comprennent un tasseau 12 qui est fixé horizontalement sous le plafond et la languette 10 est fixée sur une face verticale du tasseau 12, par exemple au moyen de clous 13 traversant des oeillets 14 placés dans la languette 10. Dans ce cas, la hauteur du tasseau 12 est choisie de manière que son chant inférieur 12a soit situé sensiblement dans le plan des épaulements 8 de la lisse 3. De ce fait, ce chant 12a joue également le rôle de surface d'appui pour la partie marginale du lé gauche 5, la ligne de jonction 9 étant située adjacente à l'arête inférieure droite du tasseau 12.

La figure 3 illustre une variante d'exécution semblable à celle de la figure 2, dans laquelle la languette 10 est fixée à la face verticale droite du tasseau 12 au moyen d'agrafes 14.

Dans la forme d'exécution illustrée sur la figure 4, les moyens intermédiaires d'accrochage comportent un tasseau horizontal 15 fixé au plafond 2 et sous lequel est à son tour fixé un tronçon de profilé 16 de même section droite que celle de la lisse 3. Ce profilé 16 comporte un épaulement 17 dirigé vers le haut. Sur cet épaulement vient s'agripper une bordure en forme de crochet 18 qui est solidaire de la languette 10. La bordure 18 peut être solidaire soit des deux parties de la languette 10, soit d'une seule d'entre elles, en l'occurrence la zone marginale libre du lé 5. Le profilé 16 assure ainsi le soutien de la partie centrale de la nappe.

Dans la variante d'exécution illustrée sur la figure 5, la languette 10 forme en réalité une succession de boucles entre et dans lesquelles passe une tringle ou un filin d'acier 19. Des tendeurs 20 sont accrochés d'une part au filin d'acier 19, dans les intervalles entre les boucles successives 10, et d'autre part à un point d'ancrage au plafond 2. Les boucles 10 sont constituées par des pattes parallèles prolongeant latéralement l'un des lés 5 et 6 et repliées sur elles-mêmes jusqu'à la ligne de jonction 9 entre les lés.

La figure 6 illustre l'application du dispositif suivant l'invention à la réalisation d'un faux plafond 21 qui n'est pas plan et qui présente, en section verticale, un contour en ligne brisée, par exemple trapézoïdal. Ce faux plafond comprend une lisse constituée de deux profilés longitudinaux et horizontaux inférieurs 22, situés au même niveau, de deux profilés transversaux et horizontaux 23 situés à un même niveau supérieur, et de profilés transversaux inclinés 24 reliant les extrémités des profilés longitudinaux inférieurs 22 à celles des profilés transversaux supérieurs 23. Par ailleurs, le faux plafond 21 comporte deux lés latéraux obliques 25 qui sont accrochés respectivement, le long de leurs bords longitudinaux, aux deux profilés longitudinaux et horizontaux inférieurs 22, et qui sont assemblés, le long de leurs autres bords longitudinaux, avec un lé supérieur horizontal 26. Les languettes 10 formées à l'endroit des lignes de jonction entre le lé supérieur horizontal 26 et les deux lés latéraux obliques 25 sont suspendues au plafond, en utilisant l'un quelconque des moyens d'accrochage précédemment décrits. Dans la forme d'exécution non limitative représentée sur le dessin, le moyen d'accrochage utilisé est celui qui est illustré sur la figure 4: autrement dit, chaque languette 10 est solidaire d'un crochet 18 retenu par l'épau Iernentd'un profilé 16 fixé au plafond par l'intermédiaire d'un tasseau 15.

## Revendications

1. Dispositif de montage d'un faux plafond constitué d'une nappe tendue, comprenant une lisse extérieure constituée de profilés fixés à la partie supérieure des murs et présentant un épaulement sur lequel vient s'agripper une bordure en forme de crochet solidaire de la nappe, caractérisé en ce que la nappe est constituée d'au moins deux lés (5,6) parallèles et adjacents reliés l'un à l'autre le long d'une ligne de jonction (9) située à une certaine distance des bords libres (5a, 6a) des deux lés de manière à laisser libre, à partir de cette ligne de jonction, une languette (10) constituée des deux zones marginales libres des deux lés, et en ce que des moyens intermédiaires (11) d'accrochage de la nappe au plafond sont fixés à celui-ci, au-dessus de la ou des lignes de jonction (9) entre lés adjacents, pour supporter la ou les languettes (10) formant éléments de suspension intermédiaires entre la nappe et les moyens d'accrochage fixés au plafond.

2. Dispositif suivant la revendication 1, caractérisé en ce que les deux lés (5, 6) sont assemblés par soudage le long de la ligne de jonction (9).

3. Dispositif suivant la revendication 1, caractérisé en ce que les deux lés (5,6) sont assemblés par couture le long de la ligne de jonction (9).

4. Dispositif suivant l'une quelconque des revendications 1 à 3, caractérisé en ce que la languette (10) est suspendue à des crochets (11) fixés au plafond (2).

5. Dispositif suivant l'une quelconque des revendications 1 à 3, caractérisé en ce que la languette (10) est fixée sur une face verticale d'un tasseau (12), lui-même fixé au plafond (2), le chant inférieur (12a) de ce tasseau (12) étant sensiblement dans le plan horizontal des épaulements (8) de la lisse (3).

6. Dispositif suivant la revendication 5, caractérisé en ce que la languette (10) est fixée sur la face verticale du tasseau (12) au moyen de clous (13) ou d'agrafes (14).

7. Dispositif suivant l'une quelconque des revendications 1 à 3, caractérisé en ce que la languette (10) est solidaire d'une bordure (18) en forme de crochet agrippée sur un épaulement (17) d'un profilé (16) semblable à celui de la lisse (3) et fixé au plafond (2) par l'intermédiaire d'un tasseau (15).

8. Dispositif suivant l'une quelconque des revendications 1 à 3, caractérisé en ce que la languette (10) forme une succession de boucles entre et dans lesquelles passe une tringle ou un filin d'acier (19), des tendeurs (20) étant accrochés d'une part au filin d'acier (19), dans les intervalles entre les boucles successives (10), et d'autre part à un point d'ancrage au plafond (2), les boucles (10) étant constituées par des pattes parallèles prolongeant latéralement l'un des lés (5, 6) et repliées surettes-mêmes jusqu'à la ligne de jonction (9) entre les lés.

9. Dispositif suivant l'une quelconque des revendications 1 à 8, appliqué à la réalisation d'un faux plafond présentant, en section verticale, un contour en ligne brisée, par exemple trapézoïdal, caractérisé en ce que la lisse est constituée de profilés longitudinaux (22) et de profilés transversaux (23, 24), certains des profilés transversaux (23) étant situés à un niveau supérieur à celui des profilés longitudinaux (22) auxquels ils sont reliés par d'autres profilés transversaux inclinés (24) et la nappe est composée de lés latéraux (25) inclinés sur l'horizontale et d'un lé supérieur (26), cette nappe étant suspendue au plafond par des moyens d'accrochage intermédiaires (15, 16, 18).

## Claims

1. Device for mounting a false ceiling formed of a stretched cloth, comprising an outer rail formed of structural sections fixed to the upper part of the walls and having a shoulder on which is engaged a hook-shaped border integral with the cloth, characterized in that the cloth is formed of at least two parallel and adjacent lengths (5, 6), joined together along a junction line (9) situated at a certain distance from the free edges (5a, 6a) of the two lengths so as to leave free, from this junction line a tongue (10) formed of the two free edge zones of the two lengths and in that intermediate means (11) for fixing the cloth to the ceiling are fixed to this latter, above the junction line or lines (9) between adjacent lengths, for supporting the tongue or tongues (10) forming intermediate suspension elements between the cloth and the fastening means fixed to the ceiling.

2. Device according to claim 1, characterized in that the two lengths (5, 6) are assembled together by welding along the junction line (9).

3. Device according to claim 1, characterized in that the two lengths (5, 6) are assembled together by sewing along the junction line (9).

4. Device according to any one of claims 1 to 3, characterized in that the tongue (10) is suspended from hooks (11) fixed to the ceiling (2).

5. Device according to any one of claims 1 to 3, characterized in that the tongue (10) is fixed to a vertical face of a batten (12) itself fixed to the ceiling (2), the lower side (12a) of this batten (12) being substantially in the horizontal plane of the shoulders (8) of the rail (3).

6. Device according to claim 5, characterized in that the tongue (10) is fixed to the vertical face of the batten (12) by means of nails (13) or staples (14).

7. Device according to any one of claims 1 to 3, characterized in that the tongue (10) is integral with a hook-shaped border (18) engaged on a shoulder (17) of a structural section (16) similarto that of the rail (3) and fixed to the ceiling (2) by means of a batten (15).

8. Device according to any one of claims 1 to 3, characterized in that the tongue (10) forms a succession of loops between and in which passes a rod or steel rope (19), stretchers (20) being hooked on the one hand to the steel rope (19), in the gaps between successive loops (10) and on the other to an anchorage point on the ceiling (2), the loops (10) being formed by parallel flaps extending one of the lengths (5, 6) laterally and being folded back on themselves as far as the junction line (9) between the lengths.

9. Device according to any one of claims 1 to 8, applied to the construction of a false ceiling having, in vertical section, a broken line contour, for example trapezoidal, characterized in that the rail is formed of longitudinal structural sections (22) and transverse structural sections (23, 24), some of the transverse structural sections (23) being situated at a level higher than that of the longitudinal structural sections (22) to which they are connected by other slanting transverse structural sections (24), and the cloth is formed of lateral lengths (25) slanting with respect to the horizontal and an upper length (26), this cloth being suspended from the ceiling by intermedaite fastening means (15, 16, 18).

## Patentansprüche

1. Vorrichtung zur Montage einer eingeschobenen Decke bzw. Zwischendecke bzw. Falschdekke, die aus einer gespannten Folie bzw. Materialbahn bzw. einem Tuch besteht und eine äussere Litze bzw. Helfe umfasst, die aus Profilen besteht, die am oberen Abschnitt der Mauern befestigt sind und eine Schulter aufweisen, auf der ein Rand in Form eines mit der Folie bzw. Materialbahn bzw. dem Tuch einstückig ausgebildeten Hakens einhakt, dadurch gekennzeichnet, dass die Folie bzw. Bahn aus wenigstens zwei parallelen und aneinander angrenzenden Bahnen (5, 6) besteht, die miteinander entlang einer Stoss- bzw. Verbindungslinie (9) verbunden sind, die in einem bestimmten Abstand von den freien Rändern (5a, 6a) der beiden Bahnen gelegen ist, so dass ausgehend von dieser Stosslinie eine Zunge (10) freigelassen wird, die aus den beiden freien Randzonen der beiden Bahnen besteht und dass dazwischenliegende Einrichtungen (11) für die Verankerung der Folie bzw. Materialbahn bzw. des Tuches an der Dekke an dieser oberhalb der Stosslinie(n) (9) zwischen den angrenzenden Bahnen befestigt sind, um dieZunge(n) (10) zu tragen bzw. abzustützen, die Aufhängungseinrichtungen zwischen der Folie bzw. Bahn und den an der Decke befestigten Verankerungseinrichtungen bildet (bilden).

2. Vorrichtung nach Anspruch 1, dadurch gekennzeichnet, dass die beiden Materialbahnen (5, 6) durch Schweissen entlang der Stosslinie (9) zusammengefügt sind.

3. Vorrichtung nach Anspruch 1, dadurch gekennzeichnet, dass die beiden Materialbahnen (5, 6) durch Nähen entlang der Stosslinie (9) zusammengefügt sind.

4. Vorrichtung nach einem der Ansprüche 1 bis 3, dadurch gekennzeichnet, dass die Zunge (10) an an der Decke (2) befestigten Haken (11) aufgehängt ist.

5. Vorrichtung nach einem der Ansprüche 1 bis 3, dadurch gekennzeichnet, dass die Zunge (10) auf einer vertikalen Fläche eines Trägers (12) befestigt ist, der seinerseits an der Decke (2) befestigt ist, und dass die untere Kante (12a) dieses Trägers (12) im wesentlichen (annähernd) inderHorizontalebene der Schultern (8) der Litze bzw. Helfe (3) gelegen ist.

6. Vorrichtung nach Anspruch 5, dadurch gekennzeichnet, dass die Zunge (10) auf der vertikalen Fläche de Trägers (12) mittels Nägeln (13) oder Klammern (14) befestigt ist.

7. Vorrichtung nach einem der Ansprüche 1 bis 3, dadurch gekennzeichnet, dass die Zunge (10) einstückig mit einem Rand (18) in Form eines auf einer Schulter (17) eines Profils (16) eingehängten Hakens ausgebildet ist, dass dem der Litze bzw. Helfe (3) ähnlich ist und an der Decke (2) mittels eines Trägers (15) befestigt ist.

8. Vorrichtung nach einem der Ansprüche 1 bis 3, dadurch gekennzeichnet, dass die Zunge (10) eine Aufeinanderfolge von Schleifen bildet, zwischen und in denen sich eine Stange oder ein Tau bzw. eine Trosse (19) aus Stahl erstreckt, wobei einerseits an dem Tau bzw. an der Trosse (19) in den Zwischenräumen zwischen den aufeinanderfolgenden Schleifen (10) und anderseits an einem Verankerungspunkt an der Decke (2) Spanner (20) verankert sind, und dass die Schleifen (10) von parallelen Lappen gebildet sind, die seitlich eine der Bahnen (5, 6) verlängern und auf sich selbst bis zur Stosslinie (9) zwischen den Bahnen zurückgefaltet sind.

9. Vorrichtung nach einem der Ansprüche 1 bis 8, für eine Falsch- bzw. Zwischendecke bzw. eingeschobene Decke, die im Vertikalschnitt einen Umriss in gebrochenen Linien, z.B. von Trapezform, aufweist, dadurch gekennzeichnet, dass die Litze bzw. Helfe aus Längsprofilen (22) und Querprofilen (23, 24) besteht, dass bestimmte der Querprofile (23) auf einem Niveau gelegen sind, das höher als jenes der Längsprofile (22) ist, mit denen sie mittels anderer, geneigter Querprofile (24) verbunden sind, und dass die Folie bzw. Materialbahn bzw. das Tuch aus seitlichen Bahnen (25), die zur Horizontale geneigt sind, und aus einer oberen Bahn (26) zusammengesetzt ist, und dass diese Folie bzw. Materialbahn an der Decke mittels dazwischenliegenden Verankerungseinrichtungen (15, 16, 18) aufgehängt ist.
